# EUROPÄISCHE PATENTSCHRIFT

(11) **EP 1 818 115 B1**
(45) Veröffentlichungstag und Bekanntmachung des Hinweises auf die Patenterteilung: **04.03.2009**
(21) Anmeldenummer: 07000296.9
(22) Anmeldetag: 09.01.2007
(51) Int. Cl.: B21D 22/02, B21D 53/88, B62D 21/00

(54) **Verfahren zur Herstellung eines Struktur- oder Fahrwerkbauteils für Kraftfahrzeuge**
Method for manufacturing a structural or chassis element for motor vehicles
Procédé de fabrication d'un élément structurel ou de châssis pour véhicules automobiles

(30) Priorität: 08.02.2006 DE 102006005964
(43) Veröffentlichungstag der Anmeldung: 15.08.2007
(73) Patentinhaber: Benteler Automobiltechnik GmbH, 33104 Paderborn (DE)
(72) Erfinder: Knaup, Hans-Jürgen, 33175 Bad Lippspringe (DE)
(74) Vertreter: Ksoll, Peter

(56) Entgegenhaltungen:
- EP-A1- 0 919 304
- WO-A-91/00155
- WO-A-99/07492
- DE-A1- 19 801 341
- JP-A- 8 128 487
- US-B1- 6 276 185

## Beschreibung

Die Erfindung betrifft ein Verfahren zur Herstellung eines Struktur- oder Fahrwerkbauteils für Kraftfahrzeuge.

Bei hoch beanspruchten Pressbauteilen aus Metallblechen, insbesondere bei im Fahrzeugbau eingesetzten Struktur- oder Fahrwerkbauteilen aus hochfesten Stählen oder Leichtmetallen stellen die Beschnittkanten sehr oft eine Schwachstelle dar, von denen vor allem unter dynamischer Belastung oder im Crashfall Risse ausgehen. Ursachen hierfür sind die betriebsbedingten hohen Belastungen in diesen Kantenbereichen. In den Kantenbereichen entstehen beim mechanischen Beschneiden Gefügeveränderungen und Mikrorisse, welche die Rissanfälligkeit der Struktur- oder Fahrwerkbauteile erhöhen. Gleichzeitig wird die Blechdicke an der Beschnittkante infolge des notwendigen Schneiddrucks reduziert.

Auch bei thermischen Trennverfahren wird der Kantenbereich in der Regel durch prozessbedingte Kerben im Schnittkantenverlauf und bei hochfesten Stählen auch durch die aus der Wärmeeinwirkung resultierende Endfestigkeit geschwächt.

Die vorgenannten nachteiligen Einflüsse können nicht nur zum Versagen der fertigen Struktur- oder Fahrwerkbauteile führen, sondern auch bei im Fertigungsprozess nachfolgend auftretenden Beanspruchungen, z.B. durch Aufweiten, Abkanten und ähnliches an den Kantenbereichen Risse oder Einschnürungen verursachen.

Zur Beseitigung von Zugspannungen und Mikrorissen an den Längskanten von Torsionsprofilen von Verbundlenkerachsen schlägt die DE 196 42 995 C1 vor, die Längskanten zu stauchen, um hier Druckeigenspannungen zu erzeugen. Durch das Stauchen werden die Oberflächen der Schnittkanten geglättet und vorhandene Mikrorisse kaltverschweißt. In bevorzugter Ausgestaltung sollen bei der DE 196 42 995 C1 zunächst Längsrillen mit kleinem Abstand von den Längskanten in die Platine eingepresst und dabei oder danach die Längskanten gestaucht werden.

Der bekannte Vorschlag stellt bereits einen Schritt zur Erhöhung der Lebensdauer einer Verbundlenkerachse bzw. deren Torsionsprofil dar. Grundsätzlich erscheint jedoch die Herstellung von Struktur- oder Fahrwerkbauteilen mit verbesserten Bauteilkanten erstrebenswert.

Zum technologischen Hintergrund zählt des Weiteren die DE 33 43 709 A1. Dort wird ein Verfahren zur Herstellung eines Struktur- oder Fahrwerkbauteils in Form eines Rahmenteils für Kraftfahrzeuge beschrieben. Das Rahmenbauteil wird hierzu aus einer Platine in einem Pressenwerkzeug umgeformt mit der Besonderheit, dass dort die Platine partiell abgewalzt wird und somit verschieden dicke Längenabschnitte aufweist.

Die DE 198 01 341 A1 beschreibt ein Verfahren zum Formen eines Innenflansches an einem Blechglied mit einem zylindrischen Teil. Dort ist ein Ansatz an dem Blechglied ausgebildet, der gegenüber dem Blechglied vorsteht und anfangs eine größere Länge besitzt als in seinem Endzustand. Durch Pressen in einem Werkzeug wird die axiale Länge des Ansatzes in axialer Richtung reduziert. Als Ergebnis der Reduktion der axialen Länge des Ansatzes entsteht ein Überschussteil. Dieser Überschussteil wird an einer Stelle in axialer Richtung des Ansatzes gesammelt, so dass ein Innenflansch durch den vorgeschobenen Überschussteil gebildet wird.

Aus der US 6,276,185 B1 geht ein Verfahren zur Herstellung eines metallischen Formbauteils hervor. Das metallische Formbauteil weist einen U-förmigen Profilkörper auf mit einem bodenseitigen Steg und zwei Schenkeln, an welche sich horizontale Flanschabschnitte angliedern mit rechtwinklig abgekanteten Randschenkeln. Zur Herstellung wird eine anfangs ebene Ausgangsplatine zunächst mittels Stößeln in Längsrichtung mit Längskanälen versehen. Anschließend wird der mittlere Bereich der Platine mittels eines Hauptstempels U-förmig umgeformt. Hierbei werden die seitlichen Bereiche der Platine nach innen eingezogen. Bei diesem Vorgang werden die vorher erzeugten Längskanäle eingeebnet. Anschließend werden die Randschenkel umgekantet.

Die WO 99/07492 A beschreibt die Herstellung eines gehärteten Blattstahlprodukts in einem Presshärtverfahren. Hierbei werden im Werkzeug Randbereiche von Löchern abgebogen, so dass Kragen an den Löchern entstehen.

Die JP 08 128487 A offenbart ein Energieabsorptionselement und ein Verfahren zur Herstellung eines solchen aus einer ferritischen Stahlplatine. Das Energieabsorptionselement weist einen U-förmigen Schalenkörper auf mit einem Steg, zwei Schenkeln und sich endseitig an die Schenkel anschließenden Flanschen. Der Schalenkörper wird durch ein ebenes Schließblech verschlossen.

Der Erfindung liegt ausgehend vom Stand der Technik die Aufgabe zugrunde, ein Verfahren zur Herstellung von Struktur- oder Fahrwerkbauteilen für Kraftfahrzeuge mit verbesserten und genaueren Kanteneigenschaften aufzuzeigen.

Die Lösung der Aufgabe besteht in einem Verfahren gemäß Anspruch 1.

Zur Herstellung eines Struktur- oder Fahrwerkbauteils wird eine Platine aus Stahl oder einem Leichtmetall eingesetzt. An der Platine wird eine wellenförmige Materialbevorratung vorgesehen, welche beim Umformvorgang in andere Bereiche des Struktur- oder Fahrwerkbauteils verschoben und umgeformt wird. Die Platine wird beim Umformvorgang zum Struktur- oder Fahrwerkbauteil zumindest an einem Rand gegen ein Widerlager im Pressenwerkzeug gedrückt und die Materialbevorratung in einer Ausnehmung im Pressenwerkzeug umgeformt. Hierduch entsteht am Rand des Struktur- oder Fahrwerkbauteils ein präziser genau definierter Längskantenbereich. Die erfindungsgemäße Vorgehensweise gewährleistet Bauteilkanten mit hoher Qualität, bei denen Mikrorisse zuverlässig kalt verfestigt sind oder warmgestaucht werden. Die Rissanfälligkeit der Struktur- bzw. Fahrwerkbauteile im Randbereich ist deutlich vermindert und insgesamt die Lebensdauer eines erfindungsgemäßen Struktur- oder Fahrwerkbauteils erhöht.

Vorteilhafte Ausgestaltungen des erfindungsgemäßen Verfahrens sind Gegenstand der abhängigen Ansprüche 2 bis 9.

Vorzugsweise wird der Rand der Platine im Pressenwerkzeug derart umgeformt, dass am Rand ein Wulst entsteht.

Am Struktur- oder Fahrwerkbauteil können ein oder mehrere Wulste erzeugt werden. Erfindungsgemäß ist vorgesehen, dass ein Wulst vor allem in rissgefährdeten oder eng tolerierten Bereichen eines Struktur- bzw. Fahrwerkbauteils angebracht wird.

Zur Herstellung eines erfindungsgemäßen Struktur- oder Fahrwerkbauteils kann eine Platine eingesetzt werden, die gegenüber der Abwicklung des Struktur- oder Fahrwerkbauteils ein gewissess Übermaß besitzt, so dass die Platine eine Materialreserve zur Erzeugung eines oder mehrerer Wulste an den Rändern besitzt.

Durch das erfindungsgemäß vorgeschlagene Verfahren kann auch das sonst oft übliche nachträgliche Beschneiden der Außenkontur der Struktur- oder Fahrwerkbauteile aufgrund von Schwankungen in der Außenkontur entfallen. Durch das gezielte Vorhalten und anschließende Verdrängen von Material in den Bereich der Außenkante mit definierter Formgebung der Ränder werden nachträgliche Beschneideoperationen eingespart. Diese Vorgehensweise bietet sich vor allem bei warmgeformten pressgehärteten Struktur- bzw. Fahrwerkbauteilen an.

Eine besonders vorteilhafte Ausführung des erfindungsgemäßen Verfahrens sieht vor, zunächst zumindest entlang eines Rands der Platine mit geringem Abstand von der Außenkante der Platine eine wellenförmige Materialbevorratung nach Art einer Sicke auszuformen. Die Sicke dient beim Umformvorgang als Materialreserve. Anschließend wird die Platine im Pressenwerkzeug zum Struktur- bzw. Fahrwerkbauteil umgeformt. Hierbei wird die Materialbevorratung im Pressenwerkzeug unter Materialverdrängung in Richtung zur Außenkante eingeebnet, so dass am Rand der Wulst entsteht.

Die Materialbevorratung kann gleichzeitig mit dem Schneiden der Platine in einem Folgewerkzeug ohne separaten Arbeitsgang eingebracht werden.

Für die Praxis wird es ferner als zweckmäßig angesehen, die Wulst am Rand in eine Richtung quer zur Längserstreckung des Rands umzustellen. Die Materialbevorratung wird zweckmäßigerweise in Bereiche des Struktur- oder Fahrwerkbauteils verdrängt, in denen eine Wulstbildung die Weiterverarbeitung des Struktur- oder Fahrwerkbauteils nicht behindert. Grundsätzlich kann der Rand auch mit Ausnehmungen und als Lochrand ausgeführt sein. Die Platine bzw. das Struktur- oder Fahrwerkbauteil kann Durchbrechungen, beispielsweise Löcher oder ähnliche Ausnehmungen aufweisen, welche beim Umformvorgang im Pressenwerkzeug auf Toleranz endgeformt werden. Hierbei kann der Rand der Durchbrechungen auch mit einem Wulst versehen werden. Des Weiteren kann der Rand über das Widerlager auf Toleranz geformt werden. Auf diese Weise wird ein tiefgezogener Rand erzeugt, der innerhalb der erlaubten Toleranzen liegt und der nicht mehr geschnitten werden braucht. Auch hierdurch können Mikrorisse verhindert werden.

Beim erfindungsgemäßen Verfahren kann das Struktur- bzw. Fahrwerkbauteil sowohl warm als auch kalt umgeformt werden. Beim Warmumformen kann vorteilhaft eine zumindest partielle Härtung des Struktur- bzw. Fahrwerkbauteils im Pressenwerkzeug vorgenommen werden.

Ein vorteilhaftes Struktur- bzw. Fahrwerkbauteil umfasst einen Schalenkörper hergestellt nach dem erfindungsgemäßen Verfahren. Der Schalenkörper besitzt einen U- oder V-förmigen Querschnitt mit einem Steg und zwei Schenkeln, wobei sich endseitig an die Schenkel vorzugsweise nach außen gerichtete Flansche anschließen. Jeweils am freien Ende der Flansche erstreckt sich eine Wulst entlang des Bauteilrands. Diese Wulst steht in Richtung zum Steg gegenüber dem Flansch vor. Zur Komplettierung ist der Schalenkörper durch ein Schließblech verschlossen, welches jeweils an den Flanschen mit dem Schalenkörper gefügt ist. Die Fügung erfolgt an der der Wulst gegenüber liegenden ebenen Seite der Flansche, so dass ebene Kontaktflächen der Flansche und des Schließblechs aneinander gelegt und gefügt werden. Die Wulste stellen somit beim Fügen, insbesondere beim Punktverschweißen, kein Hindernis dar.

Das vorteilhafte Struktur- oder Fahrwerkbauteil ist sowohl statisch als auch dynamisch hoch belastbar und weist eine deutlich geringere Anfälligkeit gegen Rissausbildung an den Bauteilkanten auf.

Die Erfindung ist nachfolgend anhand von Zeichnungen beschrieben. Es zeigen:
- Figur 1: in einem Querschnitt eine Platine zur Herstellung eines Struktur- oder Fahrwerkbauteils;
- Figur 2: die Platine mit beidseitig angeformten Materialbevorratungen;
- Figuren 3a-3c: den Umformvorgang der Platine in drei Stufen;
- Figur 4: in perspektivischer Darstellungsweise einen Ausschnitt aus einem erfindungsgemäßen Struktur- oder Fahrwerkbauteil und
- Figur 5: die Darstellung gemäß der Figur 4 in einer Stirnansicht.

Figur 1 zeigt eine Platine 1 aus Stahl oder einem Leichtmetall. Diese ist von einem Coil abgeteilt und gegebenenfalls mittels einer Schneideoperation vorkonfektioniert worden. Die Platine 1 dient zur Herstellung eines Struktur- oder Fahrwerkbauteils für Kraftfahrzeuge.

Zunächst wird entlang der beiden äußeren Ränder 2, 3 der Platine 1 mit geringem Abstand von der jeweiligen Außenkante 4, 5 eine wellenförmige Materialbevorratung 6, 7 nach Art einer Sicke ausgeformt. Die Materialbevorratungen 6, 7 können beim Beschneiden der Platine 1 in einem Folgewerkzeug hergestellt werden.

Die mit den Materialbevorratungen 6, 7 versehene Platine 1 wird dann in einem Pressenwerkzeug 8, wie in der Figur 3 dargestellt, zu einem Struktur- oder Fahrwerkbauteil 9 umgeformt (siehe auch Figuren 4 und 5). Bei dem Pressenwerkzeug 8 kann es sich um ein Kaltumform- oder ein Warmumformwerkzeug handeln.

Das Pressenwerkzeug 8 umfasst ein Oberwerkzeug 10 und ein Unterwerkzeug 11, zwischen denen beim Umformvorgang ein Formraum 12 ausgebildet wird.

Die Platine 1 wird in das Pressenwerkzeug eingelegt und das Oberwerkzeug 10 und das Unterwerkzeug 11 relativ zueinander verlagert (Figur 3a). Beim weiteren Zusammenfahren des Pressenwerkzeugs 8, wie in Figur 3b) dargestellt, wird ein Schalenkörper 13 mit einem U-förmigen Querschnitt ausgebildet, der einen Steg 14 sowie zwei Schenkel 15, 16 aufweist, an welche sich endseitig jeweils nach außen gerichtete Flansche 17, 18 anschließen.

Mit fortschreitendem Pressenhub bis in die Endlage (Figur 3c) werden die Materialbevorratungen 6, 7 unter Materialverdrängung in Richtung zu den Außenkanten 4, 5 eingeebnet. Hierbei werden die Ränder 2, 3 der Platine 1 jeweils gegen ein Widerlager 19, 20 im Unterwerkzeug 11 des Pressenwerkzeugs 8 gedrückt und in eine Ausnehmung 21, 22 im Oberwerkzeug 10 des Pressenwerkzeugs 8 umgeformt, so dass an den Rändern 2, 3 jeweils ein Wulst 23, 24 entsteht.

Anhand der Figur 3c) erkennt man, dass die Wulste 23, 24 quer zur Längserstreckung der Ränder 2, 3 in eine Richtung umgestellt werden, so dass die Wulste 23, 24 in Richtung zum Steg 14 gegenüber den Flanschen 17, 18 vorstehen.

Die Wulste 23, 24 stellen definierte Längskantenbereiche entlang der Ränder 2, 3 am Struktur- oder Fahrwerkbauteil 9 sicher mit geringer Rissanfälligkeit und hoher Maßgenauigkeit. Nachträgliche Beschneideoperationen entlang der Ränder 2, 3 am Struktur- oder Fahrwerkbauteil 9 können entfallen.

Die Figuren 4 und 5 zeigen einen Ausschnitt aus dem Schalenkörper 13 eines erfindungsgemäß hergestellten Struktur- oder Fahrwerkbauteils 9. Der Schalenkörper 13 ist durch ein Schließlech 25 verschlossen, welches jeweils auf der den Wulsten 23, 24 gegenüber liegenden ebenen Seite 26, 27 der Flansche 17, 18 mit dem Schalenkörper 13 gefügt ist. Mit E1 und E2 sind in den Figuren 4 und 5 Schweißelektroden bezeichnet. Über die Schweißelektroden E1 und E3 werden der Schalenkörper 13 und das Schließblech 25 punktverschweit. Aufgrund der Tatsache, dass die Wulste 23, 24 in Richtung zum Steg 14 des Schalenkörpers 13 umgestellt sind, stellen diese kein Hindernis beim Punktverschweißen dar.

### Bezugszeichen:

- 1 -: Platine
- 2 -: Rand
- 3 -: Rand
- 4 -: Außenskante
- 5 -: Außenkante
- 6 -: Materialbevorratung
- 7 -: Materialbevorratung
- 8 -: Pressenwerkzeug
- 9 -: Struktur- oder Fahrwerkbauteil
- 10 -: Oberwerkzeug
- 11 -: Unterwerkzeug
- 12 -: Formraum
- 13 -: Schalenkörper
- 14 -: Steg
- 15 -: Schenkel
- 16 -: Schenkel
- 17 -: Flansch
- 18 -: Flansch
- 19 -: Widerlager
- 20 -: Widerlager
- 21 -: Ausnehmung
- 22 -: Ausnehmung
- 23 -: Wulst
- 24 -: Wulst
- 25 -: Schließblech
- 26 -: untere Seite v. 17
- 27 -: untere Seite v. 18

- E1 -: Elektrode
- E2 -: Elektrode

## Patentansprüche

1. Verfahren zur Herstellung eines Struktur- oder Fahrwerkbauteils für Kraftfahrzeuge aus einer Platine (1), die in einem Pressenwerkzeug (8) zum Struktur- oder Fahrwerkbauteil umgeformt wird, wobei die Platine (1) wenigstens eine Materialbevorratung (6, 7) aufweist, wobei zumindest ein Rand (2, 3) der Platine (1) beim Umformvorgang gegen ein Widerlager (19, 20) im Pressenwerkzeug (8) gedrückt und die Materialbevorratung (6, 7) in den Rand (2, 3) und in eine Ausnehmung (21, 22) im Pressenwerkzeug (8) umgeformt wird, **dadurch gekennzeichnet, dass** die Materialbevorratung (6, 7) in der Platine (1) wellenförmig ausgeformt ist.

2. Verfahren nach Anspruch 1, **dadurch gekennzeichnet, dass** der Rand (2, 3) im Pressenwerkzeug derart umgeformt wird, dass am Rand (2, 3) ein Wulst (23, 24) entsteht.

3. Verfahren nach Anspruch 2, **dadurch gekennzeichnet, dass** zunächst zumindest entlang einem Rand (2, 3) der Platine (1) mit Abstand von der Außenkante (4, 5) der Platine (1) die wellenförmige Materialbevorratung (6, 7) ausgeformt wird und die Platine (1) anschließend im Pressenwerkzeug (8) umgeformt wird, wobei die Materialbevorratung (6, 7) im Pressenwerkzeug (8) unter Materialverdrängung in Richtung zur Außenkante (4, 5) eingeebnet wird, so dass am Rand (2, 3) der Wulst (23, 24) entsteht.

4. Verfahren nach Anspruch 2 oder 3, **dadurch gekennzeichnet, dass** der Wulst (23, 24) am Rand (2, 3) in eine Richtung umgestellt wird.

5. Verfahren nach einem der Ansprüche 1 bis 4, **dadurch gekennzeichnet, dass** das Struktur- oder Fahrwerkbauteil im Pressenwerkzeug (8) warm umgeformt und zumindest partiell gehärtet wird.

6. Verfahren nach einem der Ansprüche 1 bis 4, **dadurch gekennzeichnet, dass** das Struktur- oder Fahrwerkbauteil im Pressenwerkzeug (8) kalt umgeformt wird.

7. Verfahren nach einem der Ansprüche 1 bis 6, **dadurch gekennzeichnet, dass** beim Umformvorgang Durchbrechungen im Struktur- oder Fahrwerkbauteil auf Toleranz endgeformt werden.

8. Verfahren nach einem der Ansprüche 1 bis 7, **dadurch gekennzeichnet, dass** die Materialbevorratung in Bereiche des Struktur- oder Fahrwerkbauteils verdrängt wird, in denen eine Wulstbildung die Weiterverarbeitung des Struktur- oder Fahrwerkbauteils nicht behindert.

9. Verfahren nach einem der Ansprüche 1 bis 8, **dadurch gekennzeichnet, dass** der Rand über das Widerlager auf Toleranz geformt wird.

## Claims

1. A process for producing a structural or chassis element for motor vehicles from a blank (1) which is formed into the structural or chassis element in a pressing tool (8), wherein the blank (1) exhibits at least one material reserve (6, 7), wherein at least one edge (2, 3) of the blank (1) is pressed against an abutment (19, 20) in the pressing tool (8) during the pressing procedure and the material reserve (6, 7) is formed into the edge (2, 3) and into a recess (21, 22) in the pressing tool (8), **characterized in that** the material reserve (6, 7) in the blank (1) is formed into an undulating shape.

2. A process according to claim 1, **characterized in that** the edge (2, 3) is formed in the pressing tool in a manner such that a bead (23, 24) is formed at the edge (2, 3).

3. A process according to claim 2, **characterized in that** initially, the undulating material reserve (6, 7) is formed along at least one edge (2, 3) of the blank (1) at a distance from the outer edge (4, 5) of the blank (1) and then the blank (1) is formed in the pressing tool (8), whereupon the material of the material reserve (6, 7) in the pressing tool (8) is displaced in the direction of the outer edge (4, 5) and flattened, so that the bead (23, 24) is produced on the edge (2, 3).

4. A process according to claim 2 or claim 3, **characterized in that** the bead (23, 24) on the edge (2, 3) is directed in one direction.

5. A process according to one of claims 1 to 4, **characterized in that** the structural or chassis element is hot formed and at least partially hardened in the pressing tool (8).

6. A process according to one of claims 1 to 4, **characterized in that** the structural or chassis element is cold formed in the pressing tool (8).

7. A process according to one of claims 1 to 6, **characterized in that** on forming, openings in the structural or chassis element are finished to tolerance.

8. A process according to one of claims 1 to 7, **characterized in that** the material reserve is displaced in regions of the structural or chassis element where bead formation does not hinder further working of the structural or chassis element.

9. A process according to one of claims 1 to 8, **characterized in that** the edge is formed to tolerance via the abutment.

## Revendications

1. Procédé pour la fabrication d'un composant de structure ou de train de roulement pour des véhicules automobiles à partir d'une platine (1) qui est mise en forme dans un outil de presse (8) pour donner le composant de structure ou de train de roulement, dans lequel la platine (1) comprend au moins une réserve de matériau (6, 7), dans lequel au moins une bordure (2, 3) de la platine (1) est pressée, lors de l'opération de mise en forme, contre une contrebutée (19, 20) dans l'outil de presse (8) et la réserve de matériau (6, 7) est mise en forme dans la bordure (2, 3) et dans un évidement (21, 22) dans l'outil de presse (8), **caractérisé en ce que** la réserve de matériau (6, 7) est conformée sous forme ondulée dans la platine (1).

2. Procédé selon la revendication 1, **caractérisé en ce que** la bordure (2, 3) est mise en forme dans l'outil de pressage de telle façon qu'il apparaît un bourrelet (23, 24) à la bordure (2, 3).

3. Procédé selon la revendication 2, **caractérisé en ce que** la réserve de matériau (6, 7) de forme ondulée est tout d'abord conformée au moins le long d'une bordure (2, 3) de la platine (1) à distance de l'arête extérieure (4, 5) de la platine (1), et la platine (1) est mise en forme ensuite dans l'outil de presse (8), dans lequel la réserve de matériau (6, 7) est aplanie dans l'outil de presse (8) avec refoulement du matériau en direction de l'arête extérieure (4, 5), de sorte que le bourrelet (23, 24) apparaît à la bordure (2, 3).

4. Procédé selon la revendication 2 ou 3, **caractérisé en ce que** le bourrelet (23, 24) à la bordure (2, 3) est renversé dans une direction.

5. Procédé selon l'une des revendications 1 à 4, **caractérisé en ce que** le composant de structure ou de train de roulement est mis en forme à chaud dans l'outil de presse (8) et au moins partiellement durci.

6. Procédé selon l'une des revendications 1 à 4, **caractérisé en ce que** le composant de structure ou de train de roulement est mis en forme à froid dans l'outil de presse (8).

7. Procédé selon l'une des revendications 1 à 6, **caractérisé en ce que** lors de l'opération de mise en forme, des traversées dans le composant de structure ou de train de roulement sont mises à la forme finale aux tolérances près.

8. Procédé selon l'une des revendications 1 à 7, **caractérisé en ce que** la réserve de matériau est refoulée dans des zones du composant de structure ou de train de roulement dans lesquelles la formation d'un bourrelet n'entrave pas la poursuite du travail sur le composant de structure ou de train de roulement.

9. Procédé selon l'une des revendications 1 à 8, **caractérisé en ce que** la bordure est mise en forme, aux tolérances près, au moyen de la contrebutée.
